# EUROPÄISCHE PATENTSCHRIFT

(11) **EP 4 250 873 B1**
(45) Veröffentlichungstag und Bekanntmachung des Hinweises auf die Patenterteilung: **24.07.2024**
(21) Anmeldenummer: 23160101.4
(22) Anmeldetag: 06.03.2023
(51) Int. Cl.: H05B 6/06

(54) **VERFAHREN ZUM BETRIEB EINES INDUKTIONSKOCHFELDS UND INDUKTIONSKOCHFELD**
METHOD FOR OPERATING AN INDUCTION HOB AND INDUCTION HOB
PROCÉDÉ DE FONCTIONNEMENT D'UNE PLAQUE DE CUISSON À INDUCTION ET PLAQUE DE CUISSON À INDUCTION

(30) Priorität: 22.03.2022 DE 102022202805
(43) Veröffentlichungstag der Anmeldung: 27.09.2023
(73) Patentinhaber: E.G.O. Elektro-Gerätebau GmbH, 75038 Oberderdingen (DE)
(72) Erfinder: Lomp, Stephane, 67760 Gambsheim (FR); Egenter, Christian, 75015 Bretten (DE); Herweg, Elmar, 75038 Oberderdingen (DE)
(74) Vertreter: Patentanwälte Ruff, Wilhelm, Beier, Dauster & Partner mbB

(56) Entgegenhaltungen:
- EP-A1- 3 962 237
- EP-B1- 1 951 003
- WO-A1-2020/229336

## Beschreibung

### ANWENDUNGSGEBIET UND STAND DER TECHNIK

Die Erfindung betrifft ein Verfahren zum Betrieb eines Induktionskochfelds sowie ein zur Durchführung dieses Verfahrens ausgebildetes Induktionskochfeld, wobei eine entstehende Geräuschentwicklung möglichst gering sein soll.

Aus der WO 2016/010492 A1 ist ein Induktionskochfeld bekannt, das eine Kochfeldplatte und darunter eine Vielzahl von Induktionsheizspulen aufweist. Des Weiteren sind eine Kochfeldsteuerung und ein Leistungsteil für eine Leistungsversorgung der Induktionsheizspulen vorgesehen, das mehrere Leistungsschalter aufweist. Zur Verhinderung ungewünschter Geräusche als sogenanntes Rauschen aufgrund bestimmter Frequenzen zu deren Betrieb ist ein L-C-Filter vorgesehen. Des Weiteren wird beim Betrieb von mehreren Induktionsheizspulen versucht, eine gemeinsame Schaltfrequenz zu finden.

Aus der EP 3 962 237 A1 ist ein Induktionskochfeld samt einem Verfahren zum Steuern bekannt. Das Induktionskochfeld weist eine Vielzahl von Induktionsheizspulen auf, um eine an die Größe eines aufgestellten Topfes angepasste beheizbare Fläche zu bilden bzw. um ein aufgestelltes Kochgefäß auf dessen Fläche bezogen möglichst gut beheizen zu können. Des Weiteren ist eine Sensoreinrichtung vorgesehen, um Sensordaten hinsichtlich eines Garprozesses in einem aufgestellten Kochgefäß zu erfassen.

Aus der EP 1 951 003 B1 ist ein weiteres Induktionskochfeld bekannt mit Induktionsheizspulen, die jeweils für sich genommen ein Kochgefäß beheizen sollen, welches darüber auf eine Kochfeldplatte aufgestellt worden ist. Die Induktionsheizspulen werden von einer Leistungsversorgung mit Leistung versorgt und können so geregelt werden, insbesondere auch durch Einstellen einer Frequenz. So kann ein induktives Beheizen eines aufgestellten Kochgefäßes erfolgen.

Aus der WO 2020/229336 A1 ist ein nochmals weiteres Induktionskochfeld bekannt mit mehreren Induktionsheizeinrichtungen. Diese Induktionsheizeinrichtungen können mit Strom einstellbarer Frequenz betrieben werden, insbesondere dauerhaft betrieben werden.

### AUFGABE UND LÖSUNG

Der Erfindung liegt die Aufgabe zugrunde, ein eingangs genanntes Verfahren sowie ein eingangs genanntes Induktionskochfeld zu schaffen, mit denen Probleme des Standes der Technik gelöst werden können und es insbesondere möglich ist, eine Geräuschentwicklung beim Betrieb eines solchen Induktionskochfelds, insbesondere mit mehreren Induktionsheizspulen, die nebeneinander angeordnet sind, zu verbessern.

Gelöst wird diese Aufgabe durch ein Verfahren mit den Merkmalen des Anspruchs 1 sowie durch ein Induktionskochfeld mit den Merkmalen des Anspruchs 12. Vorteilhafte sowie bevorzugte Ausgestaltungen der Erfindung sind Gegenstand der weiteren Ansprüche und werden im Folgenden näher erläutert. Dabei werden manche der Merkmale nur für das Verfahren oder nur für das Induktionskochfeld beschrieben. Sie sollen jedoch unabhängig davon sowohl für das Verfahren als auch für ein solches Induktionskochfeld selbständig und unabhängig voneinander gelten können. Der Wortlaut der Ansprüche wird durch ausdrückliche Bezugnahme zum Inhalt der Beschreibung gemacht.

Das Induktionskochfeld weist eine Kochfeldplatte und mindestens zwei Induktionsheizspulen darunter auf. Vorteilhaft ist es eine größere Anzahl von Induktionsheizspulen, vorzugsweise sechs, acht oder bis zu zwanzig Induktionsheizspulen. Des Weiteren weist das Induktionskochfeld eine Kochfeldsteuerung auf, insbesondere mit einer Anzeige und einer Bedieneinrichtung für eine Bedienperson, sowie ein Leistungsteil, mit dem eine Leistungsversorgung der Induktionsheizspulen erfolgt. Das Leistungsteil wird von der Kochfeldsteuerung angesteuert und weist mehrere Leistungsschalter auf, die wiederum mittels Parametern wie Einschaltzeit und/oder Ausschaltzeit angesteuert werden können. Dies kann auf bekannte Art und Weise erfolgen. Das Leistungsteil kann an eine Netzspannung angeschlossen und dazu ausgebildet sein, mittels der genannten Leistungsschalter aus der Netzspannung eine höherfrequente Ansteuerspannung für die Leistungsversorgung der Induktionsheizspulen zu erzeugen.

Durch Verkopplungen über eine gemeinsame Zwischenkreisspannung oder durch das Magnetfeld der Induktoren kommt es zu Interferenzen zwischen den Leistungsdichtespektren der verkoppelten Induktionsheizspulen. Überlappen sich die Leistungsspektren ohne ausgeprägtes Minimum, so kommt es zu breitbandigem Interferenzrauschen, was gewöhnlich als nicht störend von einem Benutzer wahrgenommen wird. Weisen die Leistungsdichtespektren hingegen ein ausgeprägtes lokales Minimum zwischen sich auf, so fehlen Frequenzbereiche im Spektrum der hörbaren Interferenz, was von einem Benutzer gewöhnlich als ein störendes, unangenehmes Geräusch empfunden wird. Liegen die Maxima der Leistungsdichtespektren der Induktionsheizspulen mehrere kHz voneinander entfernt, gibt es keine niederfrequenten Interferenzen.

Das menschliche Gehör ist besonders sensitiv für Schalldruckpegel im Bereich unter 1 kHz bis 5 kHz. Schmalbandige Geräusche werden als intensiver empfunden als breitbandige Geräusche.

Das Fehlen von Frequenzen in einem ansonsten breitbandigen Rauschen wird subjektiv ebenfalls als störend empfunden.

Erfindungsgemäß werden die Leistungsdichtespektren der Leistungsversorgung der mindestens zwei Induktionsheizspulen abgeschätzt oder gemessen, die gleichzeitig betrieben werden sollen. Sie können für jeweils unterschiedliche auf die Kochfeldplatte aufgestellte Kochgefäße vorgesehen sein, möglicherweise auch für dasselbe. In diesem Fall können sie gemeinsam mit weiteren Induktionsheizspulen die beiden aufgestellten Kochgefäße beheizen. Jedes der Leistungsdichtespektren weist dabei ein Maximum auf, insbesondere genau ein einziges Maximum. Dann werden in einem ersten Betriebsmodus die Einschaltzeit und/oder die Ausschaltzeit mindestens eines der Leistungsschalter variiert, um so das Leistungsdichtespektrum der Leistungsversorgung mindestens einer Induktionsheizspule, insbesondere genau einer einzigen Induktionsheizspule, aktiv zu ändern, dass sich die zwei Leistungsdichtespektren der Leistungsversorgung mehr überlappen bzw. dass die zwei Maxima näher zueinander kommen und somit einen geringeren Abstand bzw. einen geringere Frequenzunterschied dazwischen aufweisen. Alternativ oder zusätzlich kann eine resultierende Summe der zwei Leistungsdichtespektren gebildet werden. Dies ist relativ einfach durchzuführen. Dann wird der Unterschied in der Leistungsdichte zwischen einem lokalen Minimum der Summe, das zwischen den zwei Maxima der Summe liegt, und den zwei Maxima der Summe reduziert. Dies kann beispielsweise so erfolgen, dass die zwei Leistungsdichtespektren näher zueinander verschoben werden, insbesondere das Leistungsdichtespektrum mit dem Maximum bei der höheren Frequenz zu niedrigeren Frequenzen hin verschoben wird. Dadurch wird automatisch das dazwischen liegende Minimum der Leistungsdichte der resultierenden Summe angehoben.

Dadurch kann also erreicht werden, dass das Minimum oder ein Frequenzrückgang zwischen den beiden Maxima geringer wird. Je geringer der Unterschied zwischen dem Minimum zu den Maxima wird, desto geringer wird eine Geräuschentwicklung, wie sich im Rahmen der Erfindung gezeigt hat. Der Unterschied des Minimums im Vergleich zu einem der Maxima sollte dabei maximal 40 dB und vorteilhaft weniger betragen, vorzugsweise maximal 20 dB. Besonders vorteilhaft betragen sie minimal 5 dB oder 10 dB, so dass sie eine gewisse relevante Größe haben. Eine resultierende Summe der mindestens zwei unterschiedlichen Leistungsdichtespektren der Leistungsversorgung wird gebildet mit einem lokalen Minimum der Kurve der Summe, das zwischen den zwei Maxima der Summe liegt. Dabei wird mindestens eines der Leistungsdichtespektren der Leistungsversorgung aktiv so verändert wie vorbeschrieben bzgl. der Differenz.

Grundsätzlich ist es möglich, nur eines der beiden Leistungsdichtespektren, also in einer Leistungsversorgung für nur eine der Induktionsheizspulen, zu verändern. Alternativ können auch beide verändert werden, insbesondere zueinander hin. Bei üblichen Arbeitspunkten von Induktionsheizspulen kann die Leistungsabgabe durch niedrigere Frequenzen, also längerer Summe von Ein- plus Ausschaltzeit, erhöht werden. Durch gleichzeitiges Reduzieren der Einschaltzeit kann die Leistung wieder reduziert werden, so dass durch Balance beider Maßnahmen die Leistung in etwa konstant bleiben kann. Durch Wobbeln, also eine periodische Variation der Frequenz, entsteht ein Leistungsdichtespektrum, das beispielsweise durch Messen des Stromverlaufs durch eine Induktionsheizspule bzw. des Spannungsverlaufs am Resonanzkondensator über eine Wobbelperiode bestimmt werden kann.

In einer Ausgestaltung der Erfindung kann vorgesehen werden, in dem genannten ersten Betriebsmodus die Leistungsdichtespektren der Leistungsversorgung derart aktiv zu verändern, dass resultierend zwischen den zwei Maxima kein lokales Minimum der Leistungsdichtespektren mehr vorhanden ist. Dazu kann vorgesehen sein, dass die beiden Maxima höchstens 10% unterschiedlich sind, vorteilhaft gleich groß oder ähnlich sein sollen, oder ihr Unterschied zueinander ist kleiner als die Differenz zu dem lokalen Minimum. Somit kann also eine Frequenzverschiebung unter Umständen derart erfolgen, dass die beiden Maxima identisch sind.

Es ist möglich, dass die beiden Induktionsheizspulen gemeinsam mit Leistung versorgt werden und dabei eben mit jeweils einem Leistungsdichtespektrum mit jeweils genau einem einzigen Maximum betrieben werden, wie zuvor erläutert worden ist. Die Leistungsdichtespektren der Leistungsversorgung für die beiden Induktionsheizspulen werden gemessen oder geschätzt, um festzustellen, ob sich die beiden Leistungsdichtespektren jeweils überschneiden bzw. wie diese beiden Leistungsdichtespektren in Bezug auf ihr jeweiliges Maximum zueinander liegen. Dann kann eine Fallunterscheidung in zwei Fälle vorgenommen werden.

In einem ersten Fall liegen die zwei Leistungsdichtespektren so, dass die beiden Maxima um mehr als 5 kHz weit auseinanderliegen, insbesondere um mehr als 2 kHz. Dabei wird die Leistungsversorgung der Induktionsheizspulen nicht geändert. Dann wird davon ausgegangen, dass eine Geräuschentwicklung nicht zu groß bzw. nicht sehr störend ist.

In einem zweiten Fall liegen die beiden Maxima näher zueinander, so dass die beiden Maxima nicht mehr als 5 kHz weit auseinanderliegen, sondern weniger, insbesondere um nicht mehr als 2 kHz. Dabei sollten sie aber auch nicht identisch sein. In dem gemeinsamen Leistungsdichtespektrum bzw. in der vorgenannten Summe der beiden Leistungsdichtespektren entstehen dann ein lokales Minimum oder eine Frequenzverringerung zwischen den beiden Maxima. Dabei entsteht nur ein einziges lokales Minimum. Dann wird in diesem zweiten Fall die Leistungsversorgung der Induktionsheizspulen verändert, und für mindestens ein Leistungsdichtespektrum wird ein sogenannter Wobble erzeugt, wie zuvor genannt, wozu die Parameter Einschaltzeit und/oder Ausschaltzeit mindestens eines der Leistungsschalter verändert werden, vorzugsweise periodisch verändert werden. Ein solches Wobbeln ist bekannt aus der EP 1734789 A1, auf die hiermit explizit verwiesen wird. Als Wobbeln wird das periodische bzw. wiederkehrende Verändern der Frequenz eines Oszillators oder Schwingkreises über einen einstellbaren Bereich angesehen, manchmal für Messzwecke benutzt, hier aber einfach zur Variation. Dadurch soll erreicht werden, dass sich die Leistungsdichtespektren samt ihren Maxima so verändern, um eine Frequenzverringerung bzw. ein Minimum dazwischen zu vermeiden, dass ihr Verhältnis zueinander in Bezug auf ihr jeweiliges Maximum dem ersten Fall entspricht. Bei dieser Ausgestaltung kann allgemein vorgesehen sein, dass ein Minimum sich dadurch definiert, dass es mindestens 20% unterhalb des Maximums oder eines der beiden Maxima liegt, vorzugsweise mindestens 40% darunter.

In möglicher Ausgestaltung der Erfindung kann eine aktive Änderung der Leistungsversorgung der Induktionsheizspulen im genannten zweiten Fall so erfolgen, dass eine Änderung von einer einzigen höheren Frequenz zu einer einzigen niedrigeren Frequenz erfolgt. So kann eine gemessene Frequenzverringerung bzw. ein Minimum verringert und/oder beseitigt werden.

In vorteilhafter möglicher Ausgestaltung der Erfindung kann vorgesehen sein, dass der vorgenannte erste Fall auch dann noch als vorliegend angesehen wird, wenn die Maxima der zwei Leistungsdichtespektren mehr als 2 kHz bis zu 4 kHz auseinanderliegen, die Frequenzdifferenz also so groß ist. Bei derart geringen Differenzen zwischen den Maxima kann das Verändern eines der Leistungsdichtespektren eingespart werden. Erfahrungsgemäß sind dann keine nennenswerten Geräuschentwicklungen zu befürchten.

In einer Ausbildung der Erfindung kann vorgesehen sein, dass das Verfahren für drei Induktionsheizspulen verwendet wird, also drei Induktionsheizspulen betrieben werden, die benachbart zueinander angeordnet sind ohne weitere Induktionsheizspulen dazwischen, also direkt benachbart. Die Parameter von den für sie vorgesehenen bzw. verwendeten Leistungsschaltern werden entsprechend variiert, so dass sich keine Maxima ergeben, die mehr als 5 kHz weit auseinanderliegen mit einer Frequenzverringerung oder mit einem Minimum zwischen den Maxima. Hierzu werden dann eben drei Maxima relativ zueinander betrachtet.

In Weiterbildung der Erfindung kann eine aktive Änderung der Leistungsversorgung der Induktionsheizspulen im zweiten Fall eine Änderung des Leistungsdichtespektrums der mit der höherfrequenten Ansteuerung betriebenen Induktionsheizspule von höheren Frequenzanteilen hin zu niedrigeren Frequenzanteilen derart sein, dass das lokale Minimum bezogen auf zwei Maxima der resultierenden Summe verringert und/oder beseitigt wird. So wird ein einfaches und praxistaugliches Verfahren erreicht.

In Weiterbildung der Erfindung kann zusätzlich ein vorgegebener Sollwert für die Leistung für die Induktionsheizspule geändert werden. Vorzugsweise beschränkt man die Änderung des Sollwerts für die Leistung auf weniger als 15%, da eine kleine Änderung von einem Benutzer zumeist nicht als relevant wahrgenommen wird. Eine Kochfeldsteuerung kann die Leistung einer Induktionsheizspule auch stärker reduzieren, wenn die Geräuschoptimierung vorrangig gegenüber der Leistungsgenauigkeit bewertet wird. So kann erreicht werden, dass sich die Leistungsdichtespektren derart überlappen, dass sie dem ersten Fall entsprechen. Dies sollte vorteilhaft aber erst nach anderen Einflussmöglichkeiten vorgenommen werden, also beispielsweise, wenn diese einen zu geringen Effekt erreichen. Eine Änderung der Leistung an mindestens einer der Induktionsheizspulen ist schon ein gewisser Eingriff in den Betrieb der Induktionsheizspulen, der unter Umständen störender ist als eine Geräuschentwicklung. Falls eine Änderung der Leistung an einer der Induktionsheizspulen erfolgt, so sollte dies bei der Induktionsheizspule mit dem höheren Sollwert der Leistung erfolgen, deren Leistung also reduziert werden, so dass die Frequenzdifferenz zwischen den zwei Maxima dem ersten Fall entspricht. Dies ist weniger gefährlich bzw. kritisch als eine Erhöhung der Leistung bei der anderen Induktionsheizspule.

In Ausgestaltung der Erfindung können die mindestens zwei Induktionsheizspulen benachbart zueinander angeordnet sein, insbesondere ohne eine weitere Induktionsheizspule dazwischen, wobei vorzugsweise die mindestens zwei Induktionsheizspulen rechteckig oder mehreckig ausgebildet sind. Sie können mit mindestens einer Seite bzw. Längsseite nebeneinander und in etwa parallel zueinander verlaufen. Bevorzugt sind die mindestens zwei Induktionsheizspulen identisch ausgebildet, besonders bevorzugt sind alle Induktionsheizspulen eines Induktionskochfelds identisch ausgebildet.

Vorteilhaft werden mit dem Verfahren drei Induktionsheizspulen betrieben, die benachbart zueinander angeordnet sind ohne weitere Induktionsheizspule dazwischen. Dabei werden die Parameter von deren Leistungsschaltern entsprechend variiert, so dass die Maxima der drei Leistungsdichtespektren der Leistungsversorgung der drei Induktionsheizspulen nicht mehr als 5 kHz weit auseinanderliegen, wobei jeweils genau ein lokales Minimum zwischen jeweils zwei Maxima der drei Maxima liegt.

In Weiterbildung der Erfindung kann die Bestimmung der Leistungsdichtespektren durch Messung der Spannung eines zur Induktionsheizspule parallel geschalten Kondensators oder durch Messung des Stroms durch die Induktionsheizspule erfolgen. Dies ist praxistauglich durchführbar.

Das erfindungsgemäße Induktionskochfeld ist also ausgebildet wie zuvor beschrieben und weist ein vorgenanntes Leistungsteil und eine Kochfeldsteuerung auf, die zur Durchführung des Verfahrens nach einem der vorhergehenden Ansprüche ausgebildet sind. So können die Leistungsdichtespektren überwacht und nach Durchführung der beschriebenen Fallunterscheidung ggf. beeinflusst werden.

Das Leistungsteil weist einen Parallelschwingkreis mit mindestens einem Leistungsschalter auf, der insbesondere ein Transistor oder ein IGBT sein kann. Dabei ist das Leistungsteil für einen Betrieb des mindestens einen Leistungsschalters als quasi-resonanter Umrichter ausgebildet. Möglich ist die Verwendung von Halbbrückenschaltungen sowie von Vollbrückenschaltungen.

In weiterer Ausgestaltung kann das Leistungsteil einen Gleichrichter aufweisen, der mit einer Netzspannung verbunden ist. An den Gleichrichter sind zwei oder mehr identische Schaltungszweige angeschlossen, die jeweils ein L-C-Glied aufweisen, wobei daran eine Induktionsheizspule, eine Schwingkreisspule und ein Leistungsschalter angeschlossen sind, insbesondere ein vorbeschriebener Leistungsschalter.

In nochmals weiterer Ausgestaltung kann vorgesehen sein, dass die Schaltungszweige mittels einer Induktivität vom Gleichrichter getrennt sind. Dabei kann für jeweils einen Gleichrichter genau eine Induktivität zwischen Gleichrichter und Schaltungszweig vorgesehen sein.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte und Zwischen-Überschriften beschränkt die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: ein erfindungsgemäßes Induktionskochfeld mit mehreren Induktionsheizspulen,
- Fig. 2: ein Leistungsdichtespektrum 1 der Leistungsversorgung für eine Induktionsheizspule 1 mit einem Maximum bei f1,
- Fig. 3: ein Leistungsdichtespektrum 2 der Leistungsversorgung für eine Induktionsheizspule 2 mit einem Maximum bei f2,
- Fig. 4: die Leistungsdichtespektren 1 und 2 sowie die Summe der Leistungsdichtespektren gemeinsam,
- Fig. 5: die Kurve der Summe der Leistungsdichtespektren alleine,
- Fig. 6: ein Flussdiagramm zur Beschreibung des erfindungsgemäßen Verfahrens,
- Fig. 7: die Kurve der Summe der Leistungsdichtespektren 1 und 2', wobei das Leistungsdichtespektrum 2 auf das Leistungsdichtespektrum 1 verschoben worden ist, und
- Fig. 8: die Kurve der Summe der Leistungsdichtespektren 1 und 2', wobei das Leistungsdichtespektrum 2 nicht ganz bis auf das Leistungsdichtespektrum 1 verschoben worden ist. **Detaillierte Beschreibung der Ausführungsbeispiele**

In der Fig. 1 ist ein erfindungsgemäßes Induktionskochfeld 11 dargestellt mit einer Kochfeldplatte 12 und einer Vielzahl von Induktionsheizeinrichtungen 14 darunter, die als übliche Induktionsheizspulen ausgebildet sind. Dabei sind acht Induktionsheizeinrichtungen 14 in einem regelmäßigen Muster angeordnet, die sämtlich gleich groß bzw. identisch ausgebildet sind. Das Induktionskochfeld 11 weist eine Kochfeldsteuerung 16, eine Leistungsversorgung 18 und eine Bedieneinrichtung 20 auf, die auch Anzeigefunktionen hat, wie dies allgemein bekannt ist. Das Leistungsteil 18 ist ausgebildet wie eingangs erläutert und im Wesentlichen wie aus dem Stand der Technik bekannt, also mit Leistungsschaltern, beispielsweise IGBT. Das Leistungsteil 18 weist übliche Ausgestaltung auf. Es kann mehrere Brückenschaltungen der eingangs genannten Art aufweisen und ist mit jeder der Induktionsheizeinrichtungen 14 zu deren Leistungsversorgung verbunden.

Ein Topf T1 ist auf den beiden linken, vorderen Induktionsheizeinrichtungen 14 aufgestellt, wobei die Bedeckung auf der vorderen Induktionsheizeinrichtung 14 etwas größer als auf der mittleren Induktionsheizeinrichtung ist. Der Topf T1 soll von beiden Heizeinrichtungen 14 gemeinsam beheizt werden. Dazu hat eine Bedienperson über die Bedieneinrichtung 20 eine Leistungsstufe P1 eingestellt. Wegen der unterschiedlichen Bedeckungen stellen sich unterschiedliche Arbeitsfrequenzen trotz ähnlicher Leistungsvorgabe ein und es kann zu unangenehmen Interferenzgeräusch zwischen den beiden Heizeinrichtungen 14 kommen. Diese soll nach Möglichkeit verringert werden. Es spielt für die Erfindung aber keine Rolle, ob die Frequenzunterschiede zwischen Heizeinrichtungen 14 durch Bedeckungsunterschiede eines einzigen Topfes T1 mit gleicher Leistungsstufe P1 oder durch mehrere Töpfe T1, T2 mit unterschiedlichen Leistungsstufen P1, P2 und/oder Bedeckungen verursacht werden.

In der Fig. 2 ist das Leistungsdichtespektrum 1 der Leistungsversorgung für die vordere linke Induktionsheizeinrichtung 14 unterhalb des Topfs T1 dargestellt. Das Leistungsdichtespektrum 1 weist ein Maximum von 40 dB bei der Frequenz f1 = 43 kHz auf.

In ähnlicher Form wie bei Fig. 2 ist in Fig. 3 das Leistungsdichtespektrum 2 der Leistungsversorgung für die mittlere und auch für die hintere Induktionsheizeinrichtung 14 dargestellt. Hier ist ein Maximum von etwa 48 dB bei einer Frequenz f2 = 46 kHz vorhanden. Bezüglich der reinen Form sehen die beiden Leistungsdichtespektren 1 und 2 der Fig. 2 und 3 ähnlich aus, sind aber nicht ganz gleich. Des Weiteren sind sie in sich auch nicht spiegelsymmetrisch zur vertikalen Achse bei der Frequenz des Maximums. Diese Kurven der Fig. 2 und Fig. 3 sind entweder die Einhüllenden von tatsächlich per FFT gewonnenen Spektren. Alternativ können die genannten Spektren auch geglättet werden.

In der Fig. 4 sind zur Verdeutlichung noch einmal die Leistungsdichtespektren 1 und 2 samt der sich daraus eingebenden Kurve der Summe der Leistungsdichtespektren in einem Diagramm dargestellt. Zur besseren Veranschaulichung ist in der Fig. 5 nur die Summe der Leistungsdichtespektren dargestellt. Sie weist zwei relative Maxima bei f1 und f2 auf, der Frequenzunterschied beträgt hier etwa 3 kHz. Zwischen f1 und f2 liegt bei der Summe ein lokales Minimum bei fmin von etwa 44 kHz. Es liegt mit etwa -10 dB etwa 50 dB unterhalb des Maximums bei f1 und etwa 58 dB unterhalb des Maximums bei f2. Die beiden Maxima f1 und f2 liegen etwa 3 kHz auseinander.

Gemäß dem Flussdiagramm der Fig. 6 startet das Verfahren zum Betrieb des Induktionskochfelds 11 mit den Induktionsheizeinrichtungen 14. Über die Bedieneinrichtung 20 werden zwei Vorgaben der Leistungsstufen P1 und P2 für die Beheizung der Töpfe T1 und T2 eingegeben wie zuvor erläutert worden ist. Dann werden von der Leistungsversorgung 18 und der Kochfeldsteuerung 16 die Frequenzspektren 1 und 2 der Leistungsdichten, also die Leistungsdichtespektren 1 und 2, für die Leistungsdichte bei den zwei betriebenen Induktionsheizeinrichtungen 14 ermittelt. Dies entspricht jeweils den Fig. 2 und 3.

Im nächsten Schritt wird eine Differenz zwischen den Maxima f1 und f2 ermittelt, siehe Fig. 4. Diese ist im vorliegenden Fall 3 kHz, und somit ist der Betragswert von 3 kleiner als die in der Bedingung vorgenannten 5 als Betrag von 5 kHz Differenz zwischen den Maxima. Wäre die betragsgemäße Differenz größer als 5, so wären die beiden Maxima derart weit auseinander, dass die Geräuschentwicklung ohnehin als relativ gering wahrgenommen wird. Dann müsste kein Eingriff erfolgen, so dass die Leistungsversorgung gleich bleibt und insbesondere die Einschaltzeiten und die Ausschaltzeiten sowie die Leistungsdichtespektren unverändert bleiben.

Da aber, wie zuvor erläutert worden ist, der betragsgemäße Differenzwert mit 3 kleiner ist als ein Wert von 5, geht es weiter im Verfahren, indem die gesamte Leistungsdichte bzw. die Summe entsprechend Fig. 5 bestimmt wird. Dann wird als nächste Bedingung überprüft, ob ein lokales Minimum zwischen den beiden Maxima f1 und f2, also fmin, mehr als 40 dB unter f1 und/oder f2 liegt. Dies ist bei der Fig. 5 erkennbar der Fall, es liegt nämlich sogar mehr als 50 dB darunter. Wäre es nicht so, müsste ebenfalls keine Änderung an der Leistungsversorgung erfolgen. Da dies aber hier der Fall ist, erfolgt ein aktiver Wechsel der Einschaltzeiten und der Ausschaltzeiten der nicht dargestellten Leistungsschalter in dem Leistungsteil 18. Dabei wird versucht, die Leistung P1 und die Leistung P2 in etwa konstant zu halten bzw. nicht zu stark zu verändern. Hier ist so vorgegangen worden, dass das Leistungsdichtespektrum 2 für die Induktionsheizspulen 14 unterhalb des Topfs T2 verändert worden ist, nämlich die Frequenzen abgesenkt worden sind bzw. das zweite Maximum f2 mit dem ersten Maximum f1 zusammengelegt worden ist bzw. auch zu 43 kHz verschoben worden ist. Somit ergibt sich keine Differenz mehr bzw. zumindest keine messbare Differenz. Die erste Bedingung aus dem Flussdiagramm der Fig. 6 ist zwar noch erfüllt, es gibt aber dann ganz offensichtlich kein nennenswertes lokales Minimum der gemeinsamen Summe mehr, insbesondere keines mit mindestens 40 dB Differenz zum Maximum. Somit kann ein weiterer Betrieb mit dieser Leistungsvorgabe erfolgen, die erfindungsgemäß geändert worden ist. Eine Geräuschreduzierung ist erfolgreich vorgenommen worden. Dies ist in Fig. 7 dargestellt mit den Leistungsdichtespektren 1 und 2', wobei das Leistungsdichtespektrum 2' nach links bis auf das Leistungsdichtespektrum 1verschoben worden ist. Sie sind also deckungsgleich. In der Praxis wird dies zwar nur schwierig bzw. selten realisierbar sein. Es dient aber zur Veranschaulichung der generellen Möglichkeit des Verschiebens eines Leistungsdichtespektrums zur Verringerung der Frequenzdifferenz zwischen dem lokalen Minimum und den beiden benachbarten Maxima. Hier existiert bei der Summe sogar gar kein lokales Minimum mehr.

Eine weitere Möglichkeit des Verschiebens eines Leistungsdichtespektrums zeigt die Fig. 8. Hier ist das Leistungsdichtespektrum 2 um etwa 1,5 kHz nach links verschoben worden. Das ursprüngliche Leistungsdichtespektrum 2 ist gestrichelt dargestellt, das verschobene Leistungsdichtespektrum 2' ist eigentlich links daneben. Durchgezogen dargestellt ist die Summe der Leistungsdichtespektren 1 und 2'. Hier ist deutlich zu erkennen, dass noch ein lokales Minimum zwischen den beiden Maxima bei den Frequenzen f1 und f2' gegeben ist, die Differenz zu den beiden Maxima ist aber erheblich geringer als bei der Summe gemäß der Fig. 5. Sie beträgt etwa 18 dB zum Maximum des Leistungsdichtespektrums f1 und etwa 23 dB des Leistungsdichtespektrums f2'. Die beiden Maxima bei den Frequenzen f1 und f2' liegen etwa 1,8 kHz auseinander, also weniger als 2 kHz. Dieser Fall der Fig. 8 ist erheblich realistischer als derjenige der Fig. 7, siehe die obenstehende Erläuterung.

Das Abstellen auf die Differenz zwischen den Maxima bei f1 und f2 sowie die Bestimmung des Vorhandenseins sowie der Größe des lokalen Minimums dazwischen ist messtechnisch und rechnerisch sehr leicht möglich. Dadurch ist das Verfahren vorteilhaft und praxistauglich umsetzbar.

Allgemein kann anstatt Leistungsdichtespektrum auch der Begriff der spektralen Leistungsdichte verwendet werden. Alternativ zur Auswertung eines Leistungsdichtespektrums oder einer spektralen Leistungsdichte kann entsprechend auch ein Signalspektrum ausgewertet werden. Die Signale sind nämlich Effektivwertmessungen (Quadratmittelwert des gemessenen Signals) von Spannung an der Induktionsheizspule bzw. vom Strom durch die Induktionsheizspule. Bei Verwendung von Signalspektren anstelle der Leistungsdichtespektren sind die genannten dB-Grenzwerte entsprechend der bekannten Logarithmusregel zu dB-Signal versa dB-Leistung zu halbieren.

Ein Leistungsdichtespektrum stellt die Verteilung der Leistungsanteile eines Signals über der Frequenz dar und kann durch FFT über einen Zeitabschnitt, vorzugsweise einen periodischen Zeitabschnitt, ermittelt werden. Dieser Zeitabschnitt kann eine ganze, eine halbe oder ein Vielfaches einer Periodendauer der Netzspannung betragen.

## Patentansprüche

1. Verfahren zum Betrieb eines Induktionskochfelds (11), wobei das Induktionskochfeld (11) aufweist:
- eine Kochfeldplatte (12),
- mindestens zwei Induktionsheizspulen (14) unter der Kochfeldplatte (12),
- eine Kochfeldsteuerung (16),
- ein Leistungsteil für eine Leistungsversorgung (18) für die Induktionsheizspulen (14), wobei das Leistungsteil:
+ von der Kochfeldsteuerung (16) angesteuert ist,
+ mehrere Leistungsschalter aufweist, die mittels der Parameter Einschaltzeit und/oder Ausschaltzeit ansteuerbar sind,
+ dazu ausgebildet ist, mittels der Leistungsschalter aus der Netzspannung eine höherfrequente Ansteuerung für die Leistungsversorgung (18) der Induktionsheizspulen (14) zu erzeugen,
- die Leistungsdichtespektren der Leistungsversorgung der zwei Induktionsheizspulen (14) abgeschätzt werden oder gemessen werden, wobei jedes Leistungsdichtespektrum ein Maximum (f1, f2) bei einer Frequenz aufweist, insbesondere ein einziges Maximum (f1, f2) bei einer Frequenz aufweist,
**dadurch gekennzeichnet, dass**
- in einem ersten Betriebsmodus die Einschaltzeit und/oder die Ausschaltzeit mindestens eines der Leistungsschalter variiert wird, um das Leistungsdichtespektrum der Leistungsversorgung aktiv zu ändern, so dass sich die zwei Leistungsdichtespektren der Leistungsversorgung für die zwei Induktionsheizspulen (14) mehr überlappen bzw. dass der Frequenzunterschied zwischen den zwei Maxima (f1, f2) verringert wird und/oder dass eine resultierende Summe der zwei Leistungsdichtespektren gebildet wird und der Unterschied in der Leistungsdichte zwischen einem lokalen Minimum (fmin) der Summe, das zwischen den zwei Maxima (f1, f2) der Summe liegt, und den Maxima (f1, f2) der Summe reduziert wird.

2. Verfahren nach Anspruch 1, **dadurch gekennzeichnet, dass** anstelle der einzelnen Leistungsdichtespektren die resultierende Summe der zwei Leistungsdichtespektren verwendet wird.

3. Verfahren nach Anspruch 1 oder 2, **dadurch gekennzeichnet, dass** eine resultierende Summe der zwei unterschiedlichen Leistungsdichtespektren der Leistungsversorgung gebildet wird mit einem lokalen Minimum (fmin) der Summe, das zwischen den zwei Maxima (f1, f2) der Summe liegt, und dass mindestens eines der Leistungsdichtespektren der Leistungsversorgung aktiv so verändert wird, dass die Differenz zwischen dem lokalen Minimum (fmin) und den Maxima (f1, f2) maximal 40dB oder weniger, vorzugsweise maximal 20dB oder weniger, und insbesondere minimal 5 dB oder minimal 10 dB, beträgt.

4. Verfahren nach Anspruch 1 oder 2, **dadurch gekennzeichnet, dass** in dem ersten Betriebsmodus die Leistungsdichtespektren der Leistungsversorgung aktiv derart verändert werden, dass resultierend zwischen den zwei Maxima (f1, f2) der Leistungsdichtespektren kein ausgeprägtes lokales Minimum (fmin) vorhanden ist, wobei vorzugsweise die zwei Maxima (f1, f2) der Leistungsdichtespektren maximal 10% unterschiedlich sind, insbesondere gleich groß sind oder kleiner sind als die Differenz zu dem lokalen Minimum (fmin).

5. Verfahren nach einem der Ansprüche 1 bis 3, **dadurch gekennzeichnet, dass** die zwei Induktionsheizspulen (14) gleichzeitig mit Leistung versorgt werden und mit jeweils einem Leistungsdichtespektrum mit genau einem Maximum (f1, f2) der Leistungsdichte betrieben werden,
- wobei die Leistungsdichtespektren für die zwei Induktionsheizspulen (14) gemessen oder geschätzt werden und festgestellt wird, ob sich diese zwei Leistungsdichtespektren jeweils überschneiden oder wie diese zwei Leistungsdichtespektren in Bezug auf die Frequenz ihres jeweiligen Maximums (f1, f2) zueinander liegen,
- wobei in einem ersten Fall, in dem die zwei Leistungsdichtespektren so liegen, dass die zwei Maxima (f1, f2) mehr als 5 kHz weit auseinanderliegen, die Leistungsversorgung der Induktionsheizspulen (14) nicht geändert wird,
- wobei in einem zweiten Fall, in dem die zwei Leistungsdichtespektren so liegen, dass die zwei Maxima (f1, f2) nicht mehr als 5 kHz weit auseinanderliegen und wobei in einer resultierenden Summe der zwei Leistungsdichtespektren ein ausgeprägtes lokales Minimum (fmin) zwischen den zwei Maxima (f1, f2) entsteht, die Leistungsversorgung der Induktionsheizspulen (14) verändert wird und in der Leistungsversorgung mindestens einer Induktionsheizspule (14) ein Wobble erzeugt wird und der Parameter Einschaltzeit (t_on) und/oder der Parameter Ausschaltzeit (t_off) mindestens eines der Leistungsschalter so verändert wird, dass sich die Summe der Leistungsdichtespektren mit den Maxima (f1, f2) so verändert, dass das lokale Minimum (fmin) zwischen den zwei Maxima (f1, f2) erhöht wird bzw. eine Differenz der Leistungsdichte an dem lokalen Minimum (fmin) zu den Leistungsdichten der zwei Maxima (f1, f2) geringer wird.

6. Verfahren nach Anspruch 5, **dadurch gekennzeichnet, dass** der erste Fall noch als vorliegend angesehen wird, wenn die Frequenzdifferenz zwischen den zwei Maxima (f1, f2) mehr als 2 kHz bis 4 kHz beträgt.

7. Verfahren nach Anspruch 5 oder 6, **dadurch gekennzeichnet, dass** eine aktive Änderung der Leistungsversorgung der Induktionsheizspulen (14) im zweiten Fall eine Änderung des Leistungsdichtespektrums der mit der höherfrequenten Ansteuerung betriebenen Induktionsheizspule (14) von höheren Frequenzanteilen hin zu niedrigeren Frequenzanteilen derart ist, dass das lokale Minimum (fmin) bezogen auf zwei Maxima (f1, f2) der resultierenden Summe verringert und/oder beseitigt wird.

8. Verfahren nach einem der Ansprüche 5 bis 7, **dadurch gekennzeichnet, dass** ein vorgegebener Sollwert der Leistung für mindestens eine der Induktionsheizspulen (14) verändert wird, um ein Überlappen im zweiten Fall zu ermöglichen, wenn dies ansonsten ohne Änderung der momentanen Leistung mit mehr als 2%, vorzugsweise mehr als 15%, nicht möglich ist.

9. Verfahren nach einem der Ansprüche 5 bis 7, **dadurch gekennzeichnet, dass** der Sollwert der Leistung einer der beiden Induktionsheizspulen (14), insbesondere der Induktionsheizspule (14) mit dem höheren Sollwert der Leistung, so geändert wird, dass die Frequenzdifferenz zwischen den zwei Maxima (f1, f2) dem ersten Fall entspricht.

10. Verfahren nach einem der vorhergehenden Ansprüche, **dadurch gekennzeichnet, dass** damit drei Induktionsheizspulen (14) betrieben werden, die benachbart zueinander angeordnet sind ohne weitere Induktionsheizspule (14) dazwischen, wobei die Parameter von deren Leistungsschaltern entsprechend variiert werden, so dass die Maxima (f1, f2) der drei Leistungsdichtespektren der Leistungsversorgung der drei Induktionsheizspulen (14) nicht mehr als 5 kHz weit auseinanderliegen mit jeweils genau einem lokalen Minimum (fmin) zwischen jeweils zwei Maxima (f1, f2) der drei Maxima.

11. Verfahren nach einem der vorhergehenden Ansprüche, **dadurch gekennzeichnet, dass** die Bestimmung der Leistungsdichtespektren durch Messung der Spannung eines zur Induktionsheizspule (14) parallel geschalten Kondensators oder durch Messung des Stroms durch die Induktionsheizspule (14) erfolgt.

12. Induktionskochfeld (11) mit:
- einer Kochfeldplatte (12),
- mindestens zwei Induktionsheizspulen (14) unter der Kochfeldplatte (12),
- einer Kochfeldsteuerung (16),
- einem Leistungsteil für eine Leistungsversorgung (18) der Induktionsheizspulen (14), das von der Kochfeldsteuerung (16) angesteuert ist, wobei das Leistungsteil mehrere Leistungsschalter aufweist, die mittels der Parameter Einschaltzeit (t_on) und/oder Ausschaltzeit (t_off) ansteuerbar sind, und an eine Netzspannung angeschlossen ist und dazu ausgebildet ist, mittels der Leistungsschalter aus der Netzspannung eine höherfrequente Ansteuerung für die Leistungsversorgung (18) der Induktionsheizspulen (14) zu erzeugen,
**dadurch gekennzeichnet, dass** das Leistungsteil und die Kochfeldsteuerung (16) zur Durchführung des Verfahrens nach einem der vorhergehenden Ansprüche ausgebildet sind.

13. Induktionskochfeld (11) nach Anspruch 12, **dadurch gekennzeichnet, dass** das Leistungsteil einen Parallelschwingkreis mit mindestens einem Leistungsschalter pro Induktionsheizspule (14) aufweist, insbesondere mit einem Transistor oder einem IGBT, wobei vorzugsweise das Leistungsteil für einen Betrieb des mindestens einen Leistungsschalters als quasi-resonanter Umrichter ausgebildet ist.

14. Induktionskochfeld (11) nach Anspruch 12 oder 13, **dadurch gekennzeichnet, dass** das Leistungsteil einen Gleichrichter aufweist zur Verbindung mit einer Netzspannung, wobei an dem Gleichrichter zwei identische Schaltungszweige angeschlossen sind, die jeweils ein L-C-Glied aufweisen, wobei daran eine Induktionsheizspule (14), ein Schwingkreiskondensator und ein Leistungsschalter, insbesondere ein Leistungs-Halbleiterschalter, angeschlossen sind, wobei vorzugsweise die Schaltungszweige jeweils mittels einer Induktivität oder Filterdrossel vom Gleichrichter getrennt sind, wobei vorzugsweise genau eine eigene Induktivität zwischen dem Gleichrichter und jedem Schaltungszweig vorgesehen ist.

15. Induktionskochfeld (11) nach einem der Ansprüche 12 bis 14, **dadurch gekennzeichnet, dass** die mindestens zwei Induktionsheizspulen (14) benachbart zueinander angeordnet sind, insbesondere ohne eine weitere Induktionsheizspule (14) dazwischen, wobei vorzugsweise die mindestens zwei Induktionsheizspulen (14) rechteckig oder mehreckig ausgebildet sind und mit mindestens einer Seite bzw. Längsseite nebeneinander und in etwa parallel zueinander verlaufen, wobei vorzugsweise die mindestens zwei Induktionsheizspulen (14) identisch ausgebildet sind.

## Claims

1. Method for operating an induction hob (11), the induction hob (11) having
- a hob plate (12),
- at least two induction heating coils (14) under the hob plate (12),
- a hob control (16),
- a power unit for a power supply (18) for the induction heating coils (14), the power unit:
+ is controlled by the hob control (16),
+ has a plurality of power switches that can be controlled by means of the parameters switch-on time and/or switch-off time,
+ is designed to generate a higher-frequency control signal for the power supply (18) of the induction heating coils (14) from the mains voltage by means of the power switches,
- the power density spectra of the power supply to the two induction heating coils (14) are estimated or measured, each power density spectrum having a maximum (f1, f2) at a frequency, in particular having a single maximum (f1, f2) at a frequency
**characterized in that**
in a first operating mode, the switch-on time and/or the switch-off time of at least one of the power switches is varied in order to actively change the power density spectrum of the power supply, so that the two power density spectra of the power supply for the two induction heating coils (14) overlap to a greater extent, or so that the frequency difference between the two maxima (f1, f2) is reduced and/or that a resulting sum of the two power density spectra is formed and the difference in power density between a local minimum (fmin) of the sum, which is between the two maxima (f1, f2) of the sum, and the maxima (f1, f2) of the sum is reduced.

2. Method according to claim 1, **characterized in that** the resulting sum of the two power density spectra is used instead of the individual power density spectra.

3. Method according to claim 1 or 2, **characterized in that** a resulting sum of the two different power density spectra of the power supply is formed with a local minimum (fmin) of the sum, which lies between the two maxima (f1, f2) of the sum, and **in that** at least one of the power density spectra of the power supply is actively changed in such a way that the difference between the local minimum (fmin) and the maxima (f1, f2) is at most 40 dB or less, preferably at most 20 dB or less, and in particular at least 5 dB or at least 10 dB.

4. Method according to claim 1 or 2, **characterized in that** in the first operating mode the power density spectra of the power supply are actively changed in such a way that as a result there is no pronounced local minimum (fmin) is present, wherein the two maxima (f1, f2) of the power density spectra are preferably at most 10% different, in particular are equal to or smaller than the difference to the local minimum (fmin).

5. Method according to one of claims 1 to 3, **characterized in that** the two induction heating coils (14) are supplied with power simultaneously and are each operated with a power density spectrum having exactly one maximum (f1, f2) of the power density,
- wherein the power density spectra for the two induction heating coils (14) are measured or estimated and it is determined whether these two power density spectra overlap or how these two power density spectra are related to each other with respect to the frequency of their respective maximum (f1, f2),
- wherein in a first case, in which the two power density spectra are such that the two maxima (f1, f2) are more than 5 kHz apart, the power supply to the induction heating coils (14) is not changed,
- in a second case, in which the two power density spectra are such that the two maxima (f1, f2) are no more than 5 kHz apart and in which a pronounced local minimum (fmin) arises between the two maxima (f1, f2) in a resulting sum of the two power density spectra, the power supply of the induction heating coils (14) is changed and a wobble is generated in the power supply of at least one induction heating coil (14) and the parameter switch-on time (t_on) and/or the parameter switch-off time (t_off) of at least one of the power switches is that the sum of the power density spectra with the maxima (f1, f2) changes in such a way that the local minimum (fmin) between the two maxima (f1, f2) is increased or a difference in power density at the local minimum (fmin) to the power densities of the two maxima (f1, f2) becomes smaller.

6. Method according to claim 5, **characterized in that** the first case is still considered to be present if the frequency difference between the two maxima (f1, f2) is more than 2 kHz to 4 kHz.

7. Method according to claim 5 or 6, **characterized in that** an active change in the power supply to the induction heating coils (14) in the second case is a change in the power density spectrum of the induction heating coil (14) operated with the higher-frequency control from higher frequency components to lower frequency components in such a way that the local minimum (fmin) with respect to two maxima (f1, f2) of the resulting sum is reduced and/or eliminated.

8. Method according to one of claims 5 to 7, **characterized in that** a predefined setpoint value of the power for at least one of the induction heating coils (14) is changed in order to enable overlapping in the second case if this is otherwise not possible without changing the instantaneous power by more than 2%, preferably more than 15%.

9. Method according to one of claims 5 to 7, **characterized in that** the setpoint value of the power of one of the two induction heating coils (14), in particular of the induction heating coil (14) with the higher setpoint value of the power, is changed in such a way that the frequency difference between the two maxima (f1, f2) corresponds to the first case.

10. Method according to one of the preceding claims, **characterized in that** three induction heating coils (14) are operated with it, which are arranged adjacent to one another without any further induction heating coil (14) between them, the parameters of their power switches being varied accordingly, so that the maxima (f1, f2) of the three power density spectra of the power supply of the three induction heating coils (14) are not more than 5 kHz apart, with exactly one local minimum (fmin) between each two maxima (f1, f2) of the three maxima.

11. Method according to one of the preceding claims, **characterized in that** the power density spectra are determined by measuring the voltage of a capacitor connected in parallel with the induction heating coil (14) or by measuring the current through the induction heating coil (14).

12. Induction hob (11) comprising:
- a hob plate (12),
- at least two induction heating coils (14) under the hob plate (12),
- a hob control (16),
- a power unit for a power supply (18) for the induction heating coils (14), which is controlled by the hob control (16), the power unit having a plurality of power switches which can be controlled by means of the parameters switch-on time (t_on) and/or switch-off ¬time (t_off) and is connected to a mains voltage and is designed to generate a higher-frequency control signal for the power supply (18) of the induction heating coils (14) from the mains voltage by means of the power switches,
**characterized in that** the power unit and the hob control (16) are designed to carry out the method according to one of the preceding claims.

13. Induction hob (11) according to claim 12, **characterized in that** the power unit has a parallel resonant circuit with at least one power switch per induction heating coil (14), in particular with a transistor or an IGBT, the power unit preferably being designed as a quasi-resonant converter for operating the at least one power switch.

14. Induction hob (11) according to claim 12 or 13, **characterized in that** the power unit has a rectifier for connection to a mains voltage, two identical circuit branches being connected to the rectifier, each of which has an L-C element, an induction heating coil (14), an oscillating circuit condenser and a power switch, in particular a power semiconductor switch, are connected to it, preferably the circuit branches being separated from the rectifier by means of an inductor or filter choke in each case, preferably exactly one separate inductor being provided between the rectifier and each circuit branch.

15. Induction hob (11) according to one of claims 12 to 14, **characterized in that** the at least two induction heating coils (14) are arranged adjacent to one another, in particular without a further induction heating coil (14) in between, the at least two induction heating coils (14) are rectangular or polygonal in shape and run next to each other and approximately parallel to each other with at least one side or longitudinal side, with the at least two induction heating coils (14) preferably being identical in shape.

## Revendications

1. Procédé de fonctionnement d'une table de cuisson à induction (11), la table de cuisson à induction (11) comprenant :
- une plaque de cuisson (12),
- au moins deux bobines de chauffage par induction (14) sous la plaque de cuisson (12),
- une commande de table de cuisson (16),
- une partie de puissance pour une alimentation en puissance (18) pour les bobines de chauffage par induction (14), la partie de puissance :
+ est commandée par la commande de table de cuisson (16),
+ présente plusieurs commutateurs de puissance qui peuvent être commandés au moyen des paramètres temps d'enclenchement et/ou temps de déclenchement,
+ est conçu pour générer, au moyen des commutateurs de puissance, à partir de la tension du réseau, une commande à fréquence plus élevée pour l'alimentation en puissance (18) des bobines de chauffage par induction (14),
- les spectres de densité de puissance de l'alimentation en puissance des deux bobines de chauffage par induction (14) sont estimés ou mesurés, chaque spectre de densité de puissance présentant un maximum (f1, f2) à une fréquence, en particulier un maximum unique (f1, f2) à une fréquence,
**caractérisé en ce que**
- dans un premier mode de fonctionnement, on fait varier le temps de fermeture et/ou le temps d'ouverture d'au moins un des commutateurs de puissance pour modifier activement le spectre de densité de puissance de l'alimentation en puissance, de sorte que les deux spectres de densité de puissance de l'alimentation en puissance pour les deux bobines de chauffage par induction (14) se chevauchent davantage, respectivement **en ce que** la différence de fréquence entre les deux maxima (f1, f2) est réduite et/ou **en ce qu'**une somme résultante des deux spectres de densité de puissance est formée et la différence de densité de puissance entre un minimum local (fmin) de la somme, qui se situe entre les deux maxima (f1, f2) de la somme, et les maxima (f1, f2) de la somme est réduite.

2. Procédé selon la revendication 1, **caractérisé en ce que** la somme résultante des deux spectres de densité de puissance est utilisée au lieu des spectres de densité de puissance individuels.

3. Procédé selon la revendication 1 ou 2, **caractérisé en ce qu'**une somme résultante des deux spectres de densité de puissance différents de l'alimentation en puissance est formée avec un minimum local (fmin) de la somme qui se situe entre les deux maxima (f1, f2) de la somme, et **en ce qu'**au moins l'un des spectres de densité de puissance de l'alimentation en puissance est modifié activement de telle sorte que la différence entre le minimum local (fmin) et les maxima (f1, f2) soit au maximum de 40 dB ou moins, de préférence au maximum de 20 dB ou moins, et en particulier au minimum de 5 dB ou au minimum de 10 dB.

4. Procédé selon la revendication 1 ou 2, **caractérisé en ce que**, dans le premier mode de fonctionnement, les spectres de densité de puissance de l'alimentation en puissance sont modifiés activement de telle sorte qu'il n'existe pas de minimum local (fmin) prononcé entre les deux maxima (f1, f2) des spectres de densité de puissance, les deux maxima (f1, f2) des spectres de densité de puissance étant de préférence différents de 10 % au maximum, en particulier égaux ou inférieurs à la différence avec le minimum local (fmin).

5. Procédé selon l'une des revendications 1 à 3, **caractérisé en ce que** les deux bobines de chauffage par induction (14) sont alimentées simultanément en puissance et fonctionnent chacune avec un spectre de densité de puissance présentant exactement un maximum (f1, f2) de densité de puissance,
- les spectres de densité de puissance pour les deux bobines de chauffage par induction (14) sont mesurés ou estimés et on détermine si ces deux spectres de densité de puissance se chevauchent respectivement ou comment ces deux spectres de densité de puissance se situent l'un par rapport à l'autre par rapport à la fréquence de leur maximum respectif (f1, f2),
- dans un premier cas, dans lequel les deux spectres de densité de puissance sont situés de telle sorte que les deux maxima (f1, f2) sont séparés par plus de 5 kHz, l'alimentation en puissance des bobines de chauffage par induction (14) n'est pas modifiée,
- dans un deuxième cas, dans lequel les deux spectres de densité de puissance sont tels que les deux maxima (f1, f2) ne sont pas éloignés l'un de l'autre de plus de 5 kHz et dans lequel, dans une somme résultante des deux spectres de densité de puissance, un minimum local prononcé (fmin) apparaît entre les deux maxima (f1, f2), l'alimentation en puissance des bobines de chauffage par induction (14) est modifiée et une ondulation est générée dans l'alimentation en puissance d'au moins une bobine de chauffage par induction (14) et le paramètre de temps de mise en marche (t_on) et/ou le paramètre de temps d'arrêt (t_off) d'au moins un des commutateurs de puissance est modifié de telle sorte, que la somme des spectres de densité de puissance avec les maxima (f1, f2) est modifiée de telle sorte que le minimum local (fmin) entre les deux maxima (f1, f2) est augmenté, ou bien une différence de densité de puissance au niveau du minimum local (fmin) par rapport aux densités de puissance des deux maxima (f1, f2) est réduite.

6. Procédé selon la revendication 5, **caractérisé en ce que** le premier cas est encore considéré comme présent lorsque la différence de fréquence entre les deux maxima (f1, f2) est supérieure à 2 kHz à 4 kHz.

7. Procédé selon la revendication 5 ou 6, **caractérisé en ce qu'**une modification active de l'alimentation en puissance des bobines de chauffage par induction (14) dans le deuxième cas est une modification du spectre de densité de puissance de la bobine de chauffage par induction (14) fonctionnant avec la commande à fréquence plus élevée, des composantes de fréquence plus élevées vers les composantes de fréquence plus basses, de telle sorte que le minimum local (fmin) par rapport à deux maxima (f1, f2) de la somme résultante est réduit et/ou éliminé.

8. Procédé selon l'une des revendications 5 à 7, **caractérisé en ce qu'**une consigne de puissance prédéterminée pour au moins l'une des bobines de chauffage par induction (14) est modifiée pour permettre un chevauchement dans le deuxième cas, lorsque cela n'est pas possible autrement sans modifier la puissance instantanée de plus de 2%, de préférence de plus de 15%.

9. Procédé selon l'une des revendications 5 à 7, **caractérisé en ce que** la consigne de puissance de l'une des deux bobines de chauffage par induction (14), notamment la bobine de chauffage par induction (14) ayant la consigne de puissance la plus élevée, est modifiée de manière à ce que la différence de fréquence entre les deux maxima (f1, f2) corresponde au premier cas.

10. Procédé selon l'une des revendications précédentes, **caractérisé en ce qu'**il fait fonctionner trois bobines de chauffage par induction (14) disposées de manière adjacente les unes aux autres sans autre bobine de chauffage par induction (14) entre elles, les paramètres de leurs commutateurs de puissance étant modifiés en conséquence, de sorte que les maxima (f1, f2) des trois spectres de densité de puissance de l'alimentation en puissance des trois bobines de chauffage par induction (14) ne sont pas séparés par une distance supérieure à 5 kHz, avec exactement un minimum local (fmin) entre deux maxima (f1, f2) des trois maxima.

11. Procédé selon l'une des revendications précédentes, **caractérisé en ce que** la détermination des spectres de densité de puissance est effectuée par la mesure de la tension d'un condensateur monté en parallèle avec la bobine de chauffage par induction (14) ou par la mesure du courant traversant la bobine de chauffage par induction (14).

12. Table de cuisson à induction (11) comprenant :
- une plaque de cuisson (12),
- au moins deux bobines de chauffage par induction (14) sous la plaque de cuisson (12),
- une commande de table de cuisson (16),
- une partie de puissance pour une alimentation en puissance (18) des bobines de chauffage par induction (14), qui est commandée par la commande de table de cuisson (16), la partie de puissance présentant plusieurs commutateurs de puissance qui peuvent être commandés au moyen des paramètres temps de mise en marche (t_on) et/ou temps d'arrêt (t_off), et est raccordé à une tension de réseau et est conçu pour générer, au moyen des commutateurs de puissance, à partir de la tension de réseau, une commande à fréquence plus élevée pour l'alimentation en puissance (18) des bobines de chauffage par induction (14),
**caractérisé en ce que** la partie de puissance et la commande de table de cuisson (16) sont conçues pour mettre en oeuvre le procédé selon l'une des revendications précédentes.

13. Table de cuisson à induction (11) selon la revendication 12, **caractérisée en ce que** la partie puissance comprend un circuit oscillant parallèle avec au moins un commutateur de puissance par bobine de chauffage par induction (14), notamment avec un transistor ou un IGBT, la partie puissance étant de préférence conçue comme un convertisseur quasi-résonnant pour un fonctionnement du au moins un commutateur de puissance.

14. Table de cuisson à induction (11) selon la revendication 12 ou 13, **caractérisée en ce que** la partie de puissance présente un redresseur pour la liaison avec une tension de réseau, deux branches de circuit identiques étant raccordées au redresseur, qui présentent chacune un élément L-C, une bobine de chauffage par induction (14), un condensateur de circuit oscillant et un commutateur de puissance y étant raccordés, en particulier un commutateur de puissance à semi-conducteur, les branches du circuit étant de préférence séparées du redresseur par une inductance ou une bobine de filtrage, une inductance propre étant de préférence prévue entre le redresseur et chaque branche du circuit.

15. Table de cuisson à induction (11) selon l'une des revendications 12 à 14, **caractérisée en ce que** les au moins deux bobines de chauffage par induction (14) sont disposées de manière adjacente l'une à l'autre, en particulier sans autre bobine de chauffage par induction (14) entre elles, les au moins deux bobines de chauffage par induction (14) étant de préférence de forme rectangulaire ou polygonale et ayant au moins un côté ou une partie de côté, de préférence, les au moins deux bobines de chauffage par induction (14) sont identiques.
